# EUROPÄISCHE PATENTSCHRIFT

(11) **EP 0 934 895 B1**
(45) Veröffentlichungstag und Bekanntmachung des Hinweises auf die Patenterteilung: **16.04.2003**
(21) Anmeldenummer: 99101934.0
(22) Anmeldetag: 29.01.1999
(51) Int. Cl.: B65H 18/20, B65H 19/22, B65H 19/26, B65H 19/28

(54) **Verfahren zum Überleiten einer Materialbahn von einer Wickelrolle auf eine Wickelhülse und Wickelvorrichtung**
Method of guiding a material web from a winding roll to a winding core and winding device
Méthode pour guider une bande de matériau depuis une bobine vers un noyau d'enroulement et dispositif à bobiner

(30) Priorität: 05.02.1998 DE 19804411
(43) Veröffentlichungstag der Anmeldung: 11.08.1999
(73) Patentinhaber: Voith Paper Patent GmbH, 89522 Heidenheim (DE)
(72) Erfinder: Winkel, Bernd, 47647 Kerken (DE)
(74) Vertreter: Knoblauch, Andreas, Dr.-Ing.

(56) Entgegenhaltungen:
- EP-A- 0 442 038
- WO-A-92/05099
- DE-A- 3 008 785
- PATENT ABSTRACTS OF JAPAN vol. 008, no. 026 (M-273), 3. Februar 1984 (1984-02-03) & JP 58 183553 A (MITSUBISHI JUKOGYO KK), 26. Oktober 1983 (1983-10-26)
- "Web winding apparatus" RESEARCH DISCLOSURE, Bd. 160, Nr. 39, August 1997 (1997-08), XP000212291

## Beschreibung

Die Erfindung betrifft ein Verfahren zum Überleiten einer Materialbahn von einer Wickelrolle auf eine Wickelhülse, bei dem die Materialbahn in einem Trennbereich mit einer Klebefläche versehen und durchtrennt wird, wobei der Trennbereich einen Umfangsabschnitt einer Tragwalze umgibt. Ferner betrifft die Erfindung eine Wickelvorrichtung mit zwei Tragwalzen, die ein Wickelbett bilden, einer Trenneinrichtung, einer Kleberauftragseinrichtung und einer Halteeinrichtung.

Ein Verfahren und eine Wickelvorrichtung der eingangs genannten Art sind aus DE 40 29 180 A1 bekannt.

Wickelvorrichtungen dieser Art dienen dazu, eine Materialbahn, beispielsweise eine Papierbahn, zu Wickelrollen aufzuwickeln, die für einen Verwender, beispielsweise eine Druckerei, handhabbar sind. In der Regel hat die Materialbahn eine größere Länge als auf der entsprechenden Wickelrolle aufgewickelt werden kann. Dieser Fall tritt zum Beispiel dann auf, wenn die Materialbahn von einer größeren Jumbo- oder Mutterrolle abgewickelt wird oder aus einem kontinuierlich laufenden Produktionsverfahren stammt. Bei einer derartigen Konstellation muß die Materialbahn von Zeit zu Zeit durchtrennt werden. Das Ende der Materialbahn wird dann auf der fertiggewickelten Wickelrolle festgeklebt. Der Anfang der Materialbahn, d.h. die andere Seite der Trennlinie muß dann auf einer Wickelhülse befestigt werden, auf der dann eine neue Wickelrolle aufgewickelt wird.

Bei der aus DE 40 29 180 A1 bekannten Vorrichtung zum Wechseln von Wickelrollen wird die Materialbahn vor dem Kontakt mit der Tragwalze perforiert. Wenn die Materialbahn dann weiterläuft, wird sie etwa im Bereich der Tragwalze mit Klebemittelstreifen versehen, die zuvor auf eine Übergabewalze mit geringer Adhäsion aufgeklebt worden sind. Wenn die Materialbahn durchtrennt werden soll, genügt eine etwas höhere Zugspannung, um die Materialbahn entlang der perforierten Linie durchzureißen.

Eine ähnliche Vorgehensweise ist aus EP 0 553 232 B1 bekannt. Auch hier wird die Materialbahn vor dem Kontakt mit der Tragwalze klebrig gemacht und dann inmitten der Klebefläche perforiert.

Schließlich ist es aus EP 0 442 038 B1 bekannt, Klebestreifen seitlich neben einer Perforationslinie anzubringen, wobei sowohl die Perforation als auch das Aufbringen der Klebestreifen durch eine einzige Vorrichtung bewerkstelligt werden kann. Zum Durchtrennen wird die Bahn an einer der beiden Tragwalzen festgesaugt.

Zusätzlich oder alternativ dazu kann die Bahn mit einer Vielzahl von frei drehenden und federnd gelagerten Rollen an die Walze angepreßt werden. Bei leichten Papiersorten verzichtet man auf die Perforierung und verwendet ein Trennmesser als passive Abreißkante, die wirksam wird, wenn die fertig gewickelte Rolle ausgestoßen wird.

Bei diesen Lösungen wird die Trennkante in der Regel unsauber. Zwischen den Perforationslöchern erfolgt nämlich lediglich ein Reißen der Materialbahn, was nicht immer mit der gewünschten Genauigkeit einhergeht. Darüber hinaus ist das Trennen mit Hilfe einer Perforation nur bis zu gewissen Stärken der Materialbahn möglich.

Bei einem Stützwalzenwickler, bei dem die Wickelrollen nicht auf Tragwalzen aufliegen, sondern zentrisch gehalten werden, ist in DE 41 15 406 A1 vorgeschlagen worden, auf einem traversierenden Schlitten einen Klebestreifenspender und darauf folgend ein Trennelement in Form eines Rades anzuordnen. Das Rad erzeugt eine Schnittlinie inmitten des Klebestreifens. Allerdings besteht hier die Gefahr, daß auch die Stützwalze, an der die Wickelrollen anliegen, beschädigt wird. Darüber hinaus ist hier ein relativ großer Bauraum erforderlich.

JP-A-58 183 553 beschreibt eine Wickelvorrichtung mit zwei Tragwalzen, die ein Wickelbett bilden, und einer Trenneinrichtung, die oberhalb einer Tragwalze angeordnet ist. Eine Halteeinrichtung wird gebildet durch eine freilaufende Rolle, die die Bahn an einer Tragwalze festklemmt.

Der Erfindung liegt die Aufgabe zugrunde, das Trennergebnis zu verbessern.

Diese Aufgabe wird bei einem Verfahren der eingangs genannten Art dadurch gelöst, daß die Materialbahn im Trennbereich vor dem Durchtrennen von der Tragwalze abgehoben und durchschnitten wird.

Auf diese Weise erreicht man eine sehr saubere Trennungslinie und zwar weitgehend unabhängig von der Stärke der Materialbahn. Man kann beispielsweise auch Kartonbahnen auf diese Weise trennen. Eine geschnittene Trennungslinie ist in der Regel glatter und damit auch besser handhabbar als eine gerissene Trennungslinie, auch wenn letztere durch eine Perforation vorbereitet wurde. Dadurch, daß die Materialbahn im Trennbereich zunächst von der Tragwalze abgehoben wird, kann man die Materialbahn schneiden, ohne befürchten zu müssen, daß man dabei die Tragwalze beschädigt. Beide Seiten der Materialbahn sind zugänglich, so daß man relativ große Freiheiten bei der Erzeugung der Trennungslinie hat.

Mit Vorteil bildet man im Trennbereich eine Schlaufe aus der Materialbahn. Die Materialbahn wird also in Form eines Ω von der Oberfläche der Tragwalze abgehoben, so daß man in den dabei entstehenden "Tunnel" mit einer Schneideinrichtung einfahren kann. Man kann die Schneideinrichtung jedenfalls mit ihrem Schneidbereich von der Oberfläche der Tragwalze fern halten.

Hierbei ist bevorzugt, daß man die Materialbahn im Trennbereich zusammen schiebt. Wenn man die flächige Materialbahn im Trennbereich zusammenschiebt, wobei die Richtung in bzw. entgegengesetzt der Laufrichtung beim Wickeln ist, dann ergibt sich die Schlaufe bzw. das Abheben der Materialbahn von der Tragwalze ganz automatisch. Weitere technische Maßnahmen, wie ein Untergreifen der Materialbahn, sind in der Regel nicht erforderlich.

Vorzugsweise erfolgt das Durchtrennen bei auf zwei Tragwalzen aufliegender Wickelrolle. Das Durchtrennen erfolgt also in dem noch geschlossenen Wickelbett. Dies hat den Vorteil, daß das Ende der Materialbahn an der wickelrolle festgehalten wird und zwar durch die Gewichtskraft, die im Nip zwischen der Wickelrolle und der Tragwalze wirkt. Dadurch ergeben sich relativ klar definierte Spannungsverhältnisse, die die Güte des Schnitts mitbestimmen.

Vorzugsweise erfolgt das Durchtrennen an einem Quadranten der Tragwalze, der oberhalb einer Horizontalebene durch die Achse der Tragwalze liegt. Damit befindet sich der Anfang der Materialbahn, der danach an die Wickelhülse angelegt werden soll, bereits oberhalb der Ebene, wird also zumindest geringfügig von der Tragwalze unterstützt. Man erleichtert sich damit das Vorziehen des Anfangs der Materialbahn nach erfolgtem Durchtrennen.

Vorteilhafterweise erfolgt das Durchtrennen unterhalb einer Linie, an der die Wickelhülse die Tragwalze berührt. Wenn die Wickelhülse in das Wickelbett eingelegt wird, ist es in manchen Fällen noch erforderlich, sie zu der Materialbahn auszurichten. Dies ist insbesondere dann der Fall, wenn die Wickelvorrichtung im Anschluß an einen Rollenschneider eingesetzt werden soll, der aus einer Materialbahn mehrere Teilbahnen geschnitten hat. Die Wickelhülsen müssen dann in Übereinstimmung mit der Position der Teilbahnen gebracht werden. Diese und andere Handhabungsmaßnahmen sind solange möglich, wie die Wickelhülsen oder Wickelkerne noch keine Klebeverbindung mit dem Anfang der Materialbahn eingegangen sind.

Vorzugsweise wird die Materialbahn vor, während und nach dem Durchtrennen unterhalb der Schnittlinie festgehalten. Die Bezeichnung "unterhalb" ist hierbei nicht unbedingt Schwerkraft bezogen, sondern soll den Anfang der Materialbahn bezeichnen, der dann mit der Wickelhülse verbunden wird. Bei dieser Ausgestaltung wird auf beiden Seiten der Schnittlinie dafür gesorgt, daß die Materialbahn eine definierte Position hat, so daß der Schnitt mit der gewünschten Qualität erzeugt werden kann.

Vorzugsweise erfolgt das Durchtrennen scherenschnittartig. Ein Scherenschnitt ist ein Schnitt hoher Güte, der eine glatte und saubere Trennlinie ergibt.

Mit Vorteil wird die Klebefläche an einem Ort erzeugt, wo die Materialbahn auf der Tragwalze aufliegt. Man hat dann beim Erzeugen der Klebefläche ein Widerlager, so daß man beispielsweise ein doppelseitig wirkendes Klebeband gut andrücken kann.

Die Aufgabe wird bei einer Wickelvorrichtung der eingangs genannten Art dadurch gelöst, daß die Halteeinrichtung mindestens ein Walzensegment aufweist, das zwischen einem freilaufenden und einem gebremsten oder angetriebenen Zustand umschaltbar ist.

Das Walzensegment kann beispielsweise in einem Zustand frei laufen und in einem anderen Zustand gebremst sein. Wenn das Walzensegment gebremst ist und die Tragwalze rückwärts gedreht wird, dann wird die Materialbahn von der Wickelrolle wieder etwas zurückgefördert, kann jedoch nicht durch die Halteeinrichtung entkommen, so daß sie sich zusammenschiebt und von der Tragwalze abgehoben wird. Wenn das Walzensegment in einen freilaufenden Zustand umgeschaltet wird, dann kann die Materialbahn beim Drehen der Tragwalze folgen. Auf diese Weise kann beispielsweise der Anfang der Materialbahn weiter vorgeschoben werden, um mit einer neuen Wickelhülse in Kontakt zu kommen. Auch andere Zustände sind denkbar. Beispielsweise kann das Walzensegment antreibbar oder freilaufend sein. Wenn es angetrieben wird, dann kann es die Materialbahn auch bei stillstehender Tragwalze in Richtung auf den Nip zwischen Tragwalze und Wickelrolie schieben. Auch dadurch wird die Materialbahn in dem Bereich zwischen der Halteeinrichtung und dem Nip von der Tragwalze abgehoben. Das Walzensegment kann auch wieder stillgesetzt werden, um beim Durchschneiden eine Bewegung der Materialbahn zu vermeiden. Schließlich können auch die Tragwalze und das Walzensegment gleichzeitig betätigt werden, um die Materialbahn zusammenzuschieben. Mit allen diesen Möglichkeiten läßt sich ein Abheben der Materialbahn von der Oberfläche der Tragwalze relativ einfach erreichen, ohne daß man unter die Materialbahn greifen können muß.

Mit Vorteil übt die Halteeinrichtung einen Anpreßdruck auf die Materialbahn aus, der veränderbar ist. Man kann beispielsweise den Anpreßdruck absenken, wenn man die Materialbahn dadurch zusammenschieben will, daß man die Tragwalze zurückdreht. In diesem Fall verhindert zwar die Halteeinrichtung, daß die Materialbahn zurückgeschoben wird. Die Reibung zwischen der Materialbahn und der Tragwalze ist jedoch so gering, daß keine Beschädigungen auftreten.

Mit Vorteil weist die Halteeinrichtung einen nach oben weisenden Abschnitt mit einer Oberfläche auf, die von der Klebefläche leicht lösbar ist. Es handelt sich mit anderen Worten um eine Oberfläche mit-relativ geringer Adhäsion. Diese Oberfläche kann dann auch in den Trennbereich, der klebrig ist, gebracht werden und die Materialbahn, genauer gesagt den Anfang der Materialbahn dort festhalten, ohne daß beim späteren Lösen der Materialbahn hier Probleme auftreten. Insbesondere dann, wenn die Wickelrolle in einem aus zwei Tragwalzen gebildeten Wickelbett gewickelt wird, verhindert man auf diese Weise, daß der Anfang der Materialbahn an der zweiten Tragwalze festklebt.

Hierbei ist bevorzugt, daß der Abschnitt als Zinkenrechen ausgebildet ist. Der Anfang der Materialbahn wird also nur durch einzelne Zinken gehalten. Hierbei kann man die Angriffspunkte der Zinken sogar auf die Spitzen oder kleinere Flächenbereiche beschränken. Die Zinken müssen keine übermäßig großen Kräfte auf die Materialbahn ausüben. Sie sollen nur verhindern, daß der Anfang der Materialbahn auf die zweite Tragwalze kippt.

Vorteilhafterweise weist die Trenneinrichtung eine traversierende Schneideinrichtung auf. Eine derartige Schneideinrichtung ist in der Regel kostengünstiger als ein sich über die gesamte Breite der Wickeleinrichtung erstreckendes Messer. Darüber hinaus läßt sich ab einer gewissen Breite der Materialbahn mit einem durchgehenden Messer oder einer anderen Schneideinrichtung ein genauer Schnitt praktisch nicht mehr realisieren. Die Lösung hat noch den weiteren Vorteil, daß sie auch bei bestehenden Wickeleinrichtungen nachgerüstet werden kann. Eine traversierende Schneideinrichtung läßt sich auch bei beengten Platzverhältnissen vielfach noch unterbringen.

Mit Vorteil weist die Schneideinrichtung einen auf der Tragwalze aufsetzbaren Transportfuß auf. Dieser Transportfuß kann entweder als Schlitten, also gleitend, oder als Rolle, also rollend, ausgebildet sein. Mit Hilfe des Transportfußes kann die Schneideinrichtung abgestützt werden, so daß sie eine definierte Lage zur Materialbahn einnimmt, was für die Erzeugung eines genauen Schnitts von Vorteil ist.

Bevorzugterweise weist der Transportfuß auf seiner Oberseite eine Schneidkante auf, die mit einem rotierenden Schneidmesser zusammenwirkt. Das rotierende Schneidmesser wirkt dann kontinuierlich nach Art einer Schere mit der Schneidekante zusammen, so daß ein fortlaufender Scherenschnitt durchgeführt werden kann.

Hierbei ist besonders bevorzugt, daß das Schneidmesser die Form eines regelmäßigen Polygons aufweist.

Die Erfindung wird im folgenden anhand eines bevorzugten Ausführungsbeispiels in Verbindung mit der Zeichnung beschrieben. Hierin zeigen:
- Fig. 1: eine Wickelvorrichtung beim Wickeln,
- Fig. 2: die Wickelvorrichtung beim Auftragen eines Klebebandes,
- Fig. 3: die Wickelvorrichtung beim Schneiden einer Materialbahn,
- Fig. 4: die Wickelvorrichtung beim Ausstoßen einer Wickelrolle,
- Fig. 5: einen Ausschnitt einer vergrößerten Seitenansicht der Wickelvorrichtung und
- Fig. 6: eine Vorderansicht auf eine Tragwalze.

Eine Wickelvorrichtung 1 dient zum Aufwickeln einer Materialbahn 2 zu einer Wickelrolle 3. Die Wickelrolle 3 ruht hierbei in einem Wickelbett 4, das durch eine erste Tragwalze 5 und eine zweite Tragwalze 6 gebildet ist. Um den Verlauf der Materialbahn 2 zu verdeutlichen, sind die Tragwalzen strichpunktiert eingezeichnet. Die Materialbahn 2 ist zwischen den beiden Tragwalzen 5, 6 hindurchgeführt und umschlingt die Tragwalze 5, bevor sie durch einen Nip 7 zwischen der ersten Tragwalze 5 und der Wickelrolle 3 gelangt und dort auf die Wickelrolle 3 übergeleitet wird. Der Antrieb der Wickelrolle 3 erfolgt durch die Rotation einer oder beider Tragwalzen 5, 6, wie es an sich bekannt ist.

Wenn die Wickelrolle 3 ihren Soll-Durchmesser erreicht hat, muß das Wickeln unterbrochen werden, um die Rolle zu wechseln. Die Materialbahn 2 muß also von der vollen Wickelrolle 3 auf eine neue Wickelhülse 8 (Fig. 4) übergeleitet werden. Hierzu ist es notwendig, die Materialbahn 2 zu durchtrennen. Das Ende der Materialbahn wird an der Wickelrolle 3 befestigt, während der Anfang der Materialbahn an der Wickelhülse 8 befestigt werden muß.

Die Befestigung erfolgt mit Hilfe von doppelseitig wirkendem Klebeband 9, das mit Hilfe einer Klebebandauftragseinrichtung auf die Materialbahn 2 aufgetragen wird. Hierzu wird, wie aus Fig. 2 ersichtlich ist, die Klebebandauftragseinrichtung 10 angehoben, so daß das Klebeband an der Materialbahn anliegt. Zweckmäßigerweise wird das Klebeband 9 hierbei in mehreren Streifen aufgetragen, die in Längs- oder Laufrichtung 11 verlaufen und quer zur Laufrichtung 11 der Materialbahn verteilt sind. Das Klebeband befindet sich auf einem Trägerband 12 mit geringerer Adhäsion, das nach dem Auftrag auf einer Rolle 13 aufgewickelt wird.

Der Bereich, in dem das Klebeband 9 auf die Materialbahn 2 aufgetragen ist, wird als Klebefläche 14 bezeichnet, die zur Verdeutlichung als etwas dickere Kontur eingezeichnet ist, auch wenn das Klebeband 9 in Wirklichkeit nicht so stark aufträgt. Die Klebefläche bildet gleichzeitig einen Trennbereich, weil hier, wie weiter unten beschrieben ist, ein Schnitt ausgeführt werden soll.

Das Auftragen des Klebebandes 9 erfolgt bei verminderter Bahngeschwindigkeit. Wenn die Klebefläche 14 erzeugt ist, wird die Wickelrolle 3 noch etwas weiter gedreht, bis sich die Klebefläche 14 kurz vor dem Nip 7 zwischen der ersten Tragwalze 5 und der Wickelrolle 3 befindet. Die Klebefläche 14 liegt dann im wesentlichen auf dem oberen, inneren Quadranten der Tragwalze 5 auf.

Gleichzeitig mit dem Vorschieben der Klebefläche 14 wird eine Bahnhaltevorrichtung 15 von unten in den Raum zwischen den beiden Tragwalzen 5, 6 eingefahren. Die Bahnhaltevorrichtung 15 weist zwei Walzensegmente 16 auf, d.h. Rollen, die im vorliegenden Fall gebremst werden können. Wenn sie nicht gebremst sind, dann sind sie freilaufend ausgebildet. Die Walzensegmente 16 haben eine Oberfläche, die so auf die Materialbahn 2 abgestimmt ist, daß die Materialbahn 2 wesentlich schlechter auf den Walzensegmenten 16 gleitet als auf der Tragwalze 5.

Ferner weist die Bahnhaltevorrichtung 15 noch einen Zinkenrechen 17 auf, d.h. eine Anordnung von nebeneinander liegenden Zinken 18 (Fig. 6), die an ihrer der Tragwalze 5 zugewandten Seite mit einer reibarmen Oberfläche versehen sind. Die Oberfläche ist so ausgebildet, daß das Klebeband 9 hier schlechter haftet als an der Materialbahn 2.

Wenn die Klebefläche 14 weit genug vorgeschoben worden ist, dann kommt die Bahnhaltevorrichtung 15 in ihre endgültige Halteposition, bei der die Walzensegmente 16 außerhalb der Klebefläche 14 auf die Materialbahn 2 drücken können. Der Zinkenrechen 17 wirkt auf die Materialbahn 2 im Klebebereich.

Für die weitere Erläuterung wird auf Fig. 5 verwiesen. Die Walzensegmente 16 werden nun arretiert. Die Tragwalze 5 wird etwas zurück gedreht. Hierbei wird die Materialbahn 2 zurück ins Wickelbett 4 geschoben. Aufgrund der gebremsten Walzensegmente 16 kann sie allerdings nicht weiter um die Tragwalze 5 herumgeschoben werden. Die Materialbahn 2 wird also im Wickelbett 4 zusammengeschoben, so daß eine Schlaufe 19 entsteht.
Die Schlaufe bewirkt, daß die Materialbahn 2 im Bereich der Klebefläche 14 von der Tragwalze 5 abgehoben wird.
In dem dadurch gebildeten Hohlraum 20 kann eine Schneideinrichtung 21 eingefahren werden, die sich mit einem Transportfuß 22 auf der Tragwalze 5 abstützen kann. In Fig. 3 sind noch weitere Rollen 23, 24 eingezeichnet, die in Fig. 5 aus Gründen der Übersicht weggelassen worden sind. Mit Hilfe dieser Rollen kann die Schneideinrichtung 21 im Wickelbett 4 eine sehr stabile Positionierung erhalten, so daß sie, wenn sie über die Breite der Tragwalze 5 verfahren wird, eine sehr genau vorhersehbare Schnittlinie erzeugt. Zum Antrieb der Schneideinrichtung 21 können an sich bekannte Antriebseinrichtungen verwendet werden, die nicht getrennt dargestellt sind, beispielsweise ein Teleskopzylinder, ein kolbenstangenloser Zylinder oder auch eine Schiene, entlang derer die Schneideinrichtung mit Hilfe eines elektrischen Antriebs oder eines Seilzuges bewegt werden kann. Aus diesem Grunde ist lediglich schematisch ein Antrieb 27 dargestellt.

Wie aus Fig. 6 ersichtlich ist, weist die Schneideinrichtung 21 oberhalb ihres Transportfusses 22 eine Schneidkante 25 auf. Gegen die Schneidkante 25 kommt ein Schneidrad 26 oder Schneidmesser zur Anlage, das eine achteckige Form aufweist. Das Schneidrad 26 wird fortlaufend gedreht, so daß die Materialbahn 2 durch eine fortlaufend arbeitende Schere tatsächlich abgeschnitten wird.

Sobald die Materialbahn 2 über ihre gesamte Breite durchschnitten worden ist, wird die Wickelrolle 3 weiter gedreht. Die Klebefläche 14 ist nun aufgeteilt in zwei Hälften 14a, 14b, wobei die erste Hälfte 14a zur Endblattverklebung verwendet wird. Beim Weiterdrehen der Wickelrolle 3 kommt die Klebefläche 14a durch den Nip 7 und befestigt damit das Ende der Materialbahn 2 an der Wickelrolle 3.

Die Bahnhaltevorrichtung 15 verhindert mit ihrem Zinkenrechen 17, daß die Klebefläche 14b an der zweiten-Tragwalze 6 zur Anlage kommt und dort anhaftet.

Wie aus Fig. 4 ersichtlich ist, wird die Schnittlinie 28 so gelegt, daß die neue Wickelhülse 8, wenn sie in das Wickelbett 4 eingelegt wird, nicht mit der Klebefläche 14b in Kontakt kommt. Dadurch wird es möglich, daß man die Wickelhülse 8 im Wickelbett 4 noch positionieren kann, wenn dies notwendig ist. Da die Wickelvorrichtung 1 im vorliegenden Ausführungsbeispiel dafür gedacht ist, hinter einem Rollenschneider eingesetzt zu werden, also mehrere Teilbahnrollen aufwickeln soll, müssen auch mehrere Wickelhülsen 8 in axialer Ausrichtung zueinander in das Wickelbett 4 eingelegt werden. Dies kann beispielsweise dadurch erfolgen, daß sie von einer Stirnseite her eingeschoben werden. Denkbar hierzu ist ein kolbenstangenloser Zylinder. Gegebenenfalls kann man die Wickelhülsen 8 auch in mehreren Stufen einlegen oder einen Bandelevator verwenden, der einen oder mehrere Mitnehmer hat und dadurch nacheinander die Wickelhülsen einlegen kann, die auf einer schrägen Ebene bereit gehalten werden.

Wenn der Zustand der Fig. 4 erreicht ist, wird die Tragwalze 5 weitergedreht, nachdem die Blockierung der Walzensegmente 16 aufgehoben worden ist. Der Anpreßdruck der Walzensegmente 16 an die Materialbahn kann gegebenenfalls noch erhöht werden. Dadurch wird die Materialbahn 2 bis zu der Wickelhülse 8 vorgeschoben und kommt an ihr zur Anlage. Mit Hilfe der Klebefläche 14 wird dann die Anfangsverklebung durchgeführt. Sobald dieser Zustand erreicht ist, kann die Bahnhaltevorrichtung 15 wieder abgesenkt werden, so daß wieder der Zustand der Fig. 1 erreicht ist.

In nicht näher dargestellter, aber an sich bekannter Weise kann die Wickelhülse 8 am Anfang des Wickelns noch mit Hilfe einer Anpreßeinrichtung mit Druck beaufschlagt werden, um die Wickelhärte zu beeinflussen.

Die Schlaufe 19 kann auch auf andere Weise erzeugt werden. Man kann beispielsweise die Walzensegmente 16 antreibbar machen. Wenn die Tragwalze 5 stillsteht und die Walzensegmente 16 so angetrieben werden, daß die Materialbahn 2 weiter in das Wickelbett 4 gefördert wird, dann entsteht genau der gleiche Effekt. Selbstverständlich ist es auch möglich, die Materialbahn 2 von beiden Seiten aus zusammenzuschieben.

Schließlich kann man die Tragwalze 5 auch als Saugwalze ausbilden und die Tragwalze 6 antreibbar machen. In diesem Fall kann die Bahnhaltevorrichtung 15 entfallen. Wenn die Tragwalze 6 etwas zurückgedreht wird, dann wird sich vom Nip 7 aus ebenfalls ein Abheben der Materialbahn 2 von der Tragwalze 5 ergeben. Man kann zur Unterstützung noch den Bereich, an dem die Schneideinrichtung 21 wirkt, von der Saugwirkung der Tragwalze 5 ausnehmen. Beispielsweise kann hier eine ortsfeste Abdeckung für Saugöffnungen im Innern der Tragwalze 5 vorgesehen sein.

## Patentansprüche

1. Verfahren zum Überleiten einer Materialbahn (2) von einer Wickelrolle (3) auf eine Wickelhülse (8), bei dem die Materialbahn (2) in einem Trennbereich mit einer Klebefläche (14) versehen und durchtrennt wird, wobei der Trennbereich einen Umfangsabschnitt einer Tragwalze (5) umgibt, **dadurch gekennzeichnet, daß** die Materialbahn (2) im Trennbereich vor dem Durchtrennen von der Tragwalze (5) abgehoben und durchschnitten wird.

2. Verfahren nach Anspruch 1, **dadurch gekennzeichnet, daß** man im Trennbereich eine Schlaufe (19) aus der Materialbahn (2) bildet.

3. Verfahren nach Anspruch 1 oder 2, **dadurch gekennzeichnet, daß** man die Materialbahn (2) im Trennbereich zusammen schiebt.

4. Verfahren nach einem der Ansprüche 1 bis 3, **dadurch gekennzeichnet, daß** das Durchtrennen bei auf zwei Tragwalzen (5, 6) aufliegender Wickelrolle (3) erfolgt.

5. Verfahren nach einem der Ansprüche 1 bis 4, **dadurch gekennzeichnet, daß** das Durchtrennen an einem Quadranten der Tragwalze (5) erfolgt, der oberhalb einer Horizontalebene durch die Achse der Tragwalze (5) liegt.

6. Verfahren nach einem der Ansprüche 1 bis 5, **dadurch gekennzeichnet, daß** das Durchtrennen unterhalb einer Linie erfolgt, an der die Wickelhülse (8) die Tragwalze (5) berührt.

7. Verfahren nach einem der Ansprüche 1 bis 6, **dadurch gekennzeichnet, daß** die Materialbahn (2) vor, während und nach dem Durchtrennen unterhalb der Schnittlinie festgehalten wird.

8. Verfahren nach einem der Ansprüche 1 bis 8, **dadurch gekennzeichnet, daß** das Durchtrennen scherenschnittartig erfolgt.

9. Verfahren nach einem der Ansprüche 1 bis 8, **dadurch gekennzeichnet, daß** die Klebefläche (14) an einem Ort erzeugt wird, wo die Materialbahn (2) auf der Tragwalze (5) aufliegt.

10. Wickelvorrichtung mit zwei Tragwalzen (5, 6), die ein Wickelbett (4) bilden, einer Trenneinrichtung (21), einer Kleberauftragseinrichtung (10) und einer Halteeinrichtung (15), **dadurch gekennzeichnet, daß** die Halteeinrichtung (15) mindestens ein Walzensegment (16) aufweist, das zwischen einem freilaufenden und einem gebremsten oder angetriebenen Zustand umschaltbar ist.

11. Vorrichtung nach Anspruch 10, **dadurch gekennzeichnet, daß** die Halteeinrichtung (15) einen Anpreßdruck auf die Materialbahn (2) ausübt, der veränderbar ist.

12. Vorrichtung nach Anspruch 10 oder 11, **dadurch gekennzeichnet, daß** die Halteeinrichtung (15) einen nach oben weisenden Abschnitt mit einer Oberfläche aufweist, die von der Klebefläche leicht lösbar ist.

13. Vorrichtung nach Anspruch 12, **dadurch gekennzeichnet, daß** der Abschnitt als Zinkenrechen (17) ausgebildet ist.

14. Vorrichtung nach einem der Ansprüche 10 bis 13, **dadurch gekennzeichnet, daß** die Trenneinrichtung eine traversierende Schneideinrichtung (21) aufweist.

15. Vorrichtung nach Anspruch 14, **dadurch gekennzeichnet, daß** die Schneideinrichtung (21) einen auf der Tragwalze (5) aufsetzbaren Transportfuß (22) aufweist.

16. Vorrichtung nach Anspruch 15, **dadurch gekennzeichnet, daß** der Transportfuß (22) auf seiner Oberseite eine Schneidkante (25) aufweist, die mit einem rotierenden Schneidmesser (26) zusammenwirkt.

17. Vorrichtung nach Anspruch 16, **dadurch gekennzeichnet, daß** das Schneidmesser (26) die Form eines regelmäßigen Polygons aufweist.

## Claims

1. Method of guiding a material web (2) from a wound reel (3) onto a core (8), in which the material web (2) is provided with an adhesive area (14) in a separating region and is severed, the separating region surrounding a circumferential section of a carrier roll (5), **characterized in that** the material web (2) is lifted off the carrier roll (5) and cut through before being severed in the separating region.

2. Method according to Claim 1, **characterized in that** a loop (19) of the material web (2) is formed in the separating region.

3. Method according to Claim 1 or 2, **characterized in that** the material web (2) is pushed together in the separating region.

4. Method according to one of Claims 1 to 3, **characterized in that** the severing is carried out with the wound reel (3) resting on two carrier rolls (5, 6).

5. Method according to one of Claims 1 to 4, **characterized in that** the severing is carried out on a quadrant of the carrier roll (5) which lies above a horizontal plane through the axis of the carrier roll (5).

6. Method according to one of Claims 1 to 5, **characterized in that** the severing is carried out below a line on which the core (8) touches the carrier roll (5).

7. Method according to one of Claims 1 to 6, **characterized in that** the material web (2) is held firmly below the cut line before, during and after being severed.

8. Method according to one of Claims 1 to 8, **characterized in that** the severing is carried out in the manner of a scissors cut.

9. Method according to one of Claims 1 to 8, **characterized in that** the adhesive area (14) is produced at a location where the material web (2) rests on the carrier roll (5).

10. Winding apparatus having two carrier rolls (5, 6), which form a winding bed (4), a separating device (21), and adhesive applicator device (10) and a holding device (15), **characterized in that** the holding device (15) has at least one roll segment (16) which can be switched over between a free-running and a braked or driven state.

11. Apparatus according to Claim 10, **characterized in that** the holding device (15) exerts on the material web (2) a pressing pressure which can be varied.

12. Method according to Claim 10 or 11, **characterized in that** the holding device (15) has a section which points upwards and has a surface which can easily be released from the adhesive area.

13. Apparatus according to Claim 12, **characterized in that** the section is constructed as a tined rake (17).

14. Apparatus according to one of Claims 10 to 13, **characterized in that** the separating device has a traversing cutting device (21).

15. Apparatus according to Claim 14, **characterized in that** the cutting device (21) has a transport foot (22) that can be placed on the carrier roll (5).

16. Apparatus according to Claim 15, **characterized in that** the transport foot (22) has on its upper side a cutting edge (25) which interacts with a rotating cutting knife (26).

17. Apparatus according to Claim 16, **characterized in that** the cutting knife (26) has the shape of a regular polygon.

## Revendications

1. Procédé pour guider une bande de matériau (2) depuis une bobine (3) vers un noyau d'enroulement (8), dans lequel la bande de matériau (2) est pourvue d'une surface adhésive (14) dans une zone de coupe et y est coupée, dans lequel la zone de coupe entoure une partie périphérique d'un cylindre de support (5), **caractérisé en ce que** la bande de matériau (2) est soulevée dans la zone de coupé avant la coupe par le cylindre de support (5) et est coupée.

2. Procédé suivant la revendication 1, **caractérisé en ce que** l'on forme dans la zone de coupe une boucle (19) avec la bande de matériau (2).

3. Procédé suivant la revendication 1 ou 2, **caractérisé en ce que** l'on rassemble la bande de matériau (2) dans la zone de coupe.

4. Procédé suivant l'une quelconque des revendications 1 à 3, **caractérisé en ce que** la coupe est effectuée avec la bobine (3) posée sur deux cylindres de support (5, 6).

5. Procédé suivant l'une quelconque des revendications 1 à 4, **caractérisé en ce que** la coupe est effectuée dans un quadrant du cylindre de support (5), qui est situé au-dessus d'un plan horizontal passant par l'axe du cylindre de support (5).

6. Procédé suivant l'une quelconque des revendications 1 à 5, **caractérisé en ce que** la coupe est effectuée en dessous d'une ligne, sur laquelle le noyau d'enroulement (8) touche le cylindre de support (5).

7. Procédé suivant l'une quelconque des revendications 1 à 6, **caractérisé en ce que** la bande de matériau (2) est maintenue en dessous de la ligne de coupe avant, pendant et après la coupe.

8. Procédé suivant l'une quelconque des revendications 1 à 7, **caractérisé en ce que** la coupe est effectuée à la manière d'une coupe à la cisaille.

9. Procédé suivant l'une quelconque des revendications 1 à 8, **caractérisé en ce que** la surface adhésive (14) est produite en un endroit où la bande de matériau (2) repose sur le cylindre de support (5).

10. Dispositif d'enroulement avec deux cylindres de support (5, 6), qui forment un banc d'enroulement (4), un dispositif de coupe (21), un dispositif d'application de colle (10) et un dispositif de maintien (15), **caractérisé en ce que** le dispositif de maintien (15) présente au moins un segment de rouleaux (16), qui peut être commuté d'un état de roulement libre à un état freiné ou entraîné.

11. Dispositif suivant la revendication 10, **caractérisé en ce que** le dispositif de maintien (15) exerce sur la bande de matériau (2) une pression d'application, qui est variable.

12. Dispositif suivant la revendication 10 ou 11, **caractérisé en ce que** le dispositif de maintien (15) présente une partie tournée vers le haut, avec une surface qui peut être séparée facilement de la surface adhésive.

13. Dispositif suivant la revendication 12, **caractérisé en ce que** la partie se présente sous la forme d'un râteau à dents (17).

14. Dispositif suivant l'une quelconque des revendications 10 à 13, **caractérisé en ce que** le dispositif de coupe présente un dispositif de coupe transversal (21).

15. Dispositif suivant la revendication 14, **caractérisé en ce que** le dispositif de coupe (21) présente un pied de transport (22) pouvant être placé sur le cylindre de support (5).

16. Dispositif suivant la revendication 15, **caractérisé en ce que** le pied de transport (22) présente sur sa face supérieure une arête de coupe (25), qui coopère avec une lame tournante (26).

17. Dispositif suivant la revendication 16, **caractérisé en ce que** la lame (26) présenté la forme d'un polygone régulier.
